# EUROPÄISCHE PATENTSCHRIFT

(11) **EP 0 274 611 B1**
(45) Veröffentlichungstag und Bekanntmachung des Hinweises auf die Patenterteilung: **15.04.1992**
(21) Anmeldenummer: 87116931.4
(22) Anmeldetag: 17.11.1987
(51) Int. Cl.: F24C 15/00, H05B 6/76

(54) **Beleuchtungseinrichtung für einen mit Mikrowellenenergie beaufschlagbaren Ofen, insbesondere einen Haushaltsofen**
Illuminating arrangement for microwave ovens, in particular for domestic ovens
Dispositif d'éclairage pour des fours à micro-ondes, en particulier du type ménager

(30) Priorität: 18.12.1986 DE 3643364
(43) Veröffentlichungstag der Anmeldung: 20.07.1988
(73) Patentinhaber: Bosch-Siemens Hausgeräte GmbH, 81669 München (DE)
(72) Erfinder: Hammerl, Günter, Dipl.-Ing., D-8230 Bad Reichenhall (DE)

(56) Entgegenhaltungen:
- EP-A- 0 120 536
- DE-A- 2 831 804
- DE-A- 3 606 421
- DE-U- 8 701 927

## Beschreibung

Die vorliegende Erfindung bezieht sich auf einen Ofen, insbesondere Haushaltsbackofen, mit einem geschlossenen Garraum, einem Mikrowellengenerator zum Beaufschlagen des Garraums mit Mikrowellen einer bestimmten Grundfrequenz, sowie mit einer Beleuchtungseinrichtung unter Verwendung einer Glühlampe, die aufgesetzt auf einen Lampenträger von außerhalb des Garraums über elektrische Anschlußleitungen mit Strom versorgt wird.

Bei Mikrowellenöfen oder Mikrowellenherden mit oder ohne zusätzlichen thermischen Heizquellen dienen zur Ausleuchtung des Garraums Beleuchtungseinrichtungen mit Glühfadenlampen, die üblicherweise im Bereich einer der Seitenwandungen oder der oberen Wandung des Garraums an der Garraumwand angeordnet sind. In diesem Zusammenhang ist es bekanntermaßen erforderlich, in der Garraumwandung eine relativ große Öffnung vorzusehen, hinter welcher der Lampensockel der Beleuchtungseinrichtung außerhalb des Ofenraums befestigt ist. Es sind nunmehr in diesem Bereich besondere Maßnahmen zu treffen, um ein Austreten von Mikrowellen durch diese Öffnungen zu verhindern. Darüberhinaus ist auch der Tatsache Rechnung zu tragen, daß die Glühlampen mit ihren Glühfaden und Glühfadenträgern als Empfangsantenne für die in den Garraum eingestrahlte Mikrowellenenergie wirken. Die in diese Lampensysteme induzierte Spannungen erzeugen Ströme, welche unter anderem Stromflüsse über die Glühfäden verursachen. Allein durch die Beaufschlagung durch diese Ströme können und werden die Glühwendel bekannter Lampenanordnungen zum Glühen gebracht. Überlagern diese Ströme die für eine stetige Beleuchtung zugeführten Ströme, so würden üblicherweise benutzte Glühlampen wegen Überlastung schnell zerstört werden. Da das elektromangnetische Mikrowellenfeld innerhalb des Garraums nicht zuletzt deswegen, um eine weitgehende gleichmäßige Beaufschlagung des Garraums zu erzielen, in diesem wandert, leuchten zumindest die der Mikrowellenenergie ausgesetzten Beleuchtungseinrichtungen der bekannterweise eingesetzten Beleuchtungseinrichtungen störenderweise intermittierend. Aus diesen Gründen ist es allgemein geübte Praxis, Maßnahmen vorzusehen, um eine Einstrahlung der Mikrowellenenergie auf die Glühlampe der Beleuchtungseinrichtung zu verhindern, zumindest aber herabzusetzen. Die gebräuchlichste Schutzmaßnahme besteht darin, die Beleuchtungseinrichtung gegenüber dem mit Mikrowellenenergie beaufschlagbaren Raum durch eine sogenannte Lochblende aus metallischem Material abzuschirmen. Da die Glühlampen insbesondere bei Einbaugeräten vom Garraum aus zugänglich und auswechselbar sein sollten, muß die Lochblende lösbar an der Garraumwandung befestigt werden, was wiederum Probleme für die Mikrowellenabschirmung verursacht. Besonders nachteilig wirkt sich aber die stark beim Durchgang durch die Lochblende reduzierte Lichtausbeute aus. Um eine genügende Beleuchtung des Garraums zu erreichen, müssen entsprechend leistungsstarke Lampen zum Einsatz gebracht werden, die wiederum ob ihrer starken Wärmeentwicklung zusätzliche Probleme schaffen.

Es ist auch schon vorgeschlagen worden, die Glühlampen hinter die Garraumwandung zurückzusetzen und den Aufnahmeschacht für die Glühlampe in Form von sogenannten Mikrowellenfallen auszugestalten. Auch diese Maßnahme stößt bei der praktischen Realisierung auf erhebliche Schwierigkeiten und die aus dem Garraum zurückgesetzte Glühwendel führt ebenfalls zu einer verminderten Lichtausbeute.

So ist eine Beleuchtungseinrichtung für Mikrowellenöfen bekannt geworden (EP-A-0120 536), bei der eine relativ schlanke Lampe bezüglich des mit Mikrowelle beaufschlagten Ofenraumes hinter der Wandungsebene in einem Schacht mit definiertem Abstand der Leuchtwendel von der Wandung angeordnet ist, um Mikrowellenbeeinflussung der Lampe und nach außen zu begegnen. Eine derartige Anordnung einer Lampe zur Beleuchtung des Ofenraumes reduziert im wesentlichen Maße die Nutzung der an sich vorhandenen Leuchtkraft der Lampe. Darüber hinaus ist es erforderlich, oder zumindest anzustreben, daß die aus dem Schacht nach vorne abgestrahlte Leuchtkraft durch eine entsprechend gestaltete und wirkende Abdeckung in dem Backofenraum verteilt wird.

Der Erfindung liegt die Aufgabe zugrunde, eine Beleuchtungseinrichtung bereitzustellen, die ohne die geschilderten ungünstigen, durch die Auswirkungen der Mikrowelleneigenschaften hervorgerufenen Nebenerscheinungen eine gute Beleuchtung eines mit Mikrowellenenergie beaufschlagbaren Garraums gewährleistet.

Bei einer dieser Aufgabenstellung gerecht werdenden Beleuchtungseinrichtung ist erfindungsgemäß eine Glühlampe mit im wesentlichen nebeneinander parallel verlaufenden und gleich langen Glühfadenträgern und mit einem im Glaskolben zwischen den Enden der Glühfadenträger angeordneten Glühfaden mit einer Längenausdehnung, innerhalb der alle Abstände zwischen beliebigen Punkten des Glühfadens maximal 10 % der Wellenlänge der in den Garraum einstrahlbaren Mikrowellen-Grundfrequenz entsprechen, von der Garraumwandung in den Garraum frei hineinragend angeordnet.

Bevorzugterweise ist im Rahmen der Erfindung eine Glühlampe für niedere Spannungen von maximal 30 Volt, z.B. eine Glühlampe für eine Anschlußspannung von 12 Volt zu verwenden. Zur Erzielung hoher Lichtausbeute bei kleinen Abmessungen bietet sich die Verwendung von Halogenlampen bevorzugterweise an. Derartige Glühlampen erfüllen üblicherweise auch die Erfindung verbessert weiterbildende Ausgestaltungskriterien, wonach der Glühfadenträger der Lampe und beliebige Punkte des Glühfadens der Glühlampe maximal einen Abstand von 1/16 der in den Garraum eingestrahlten Mikrowellen-Grundfrequenz aufweisen. Ebenso ist es die Erfindung weiterbildend vorteilhaft, eine Glühlampe zu verwenden, deren durch den Garsockel der Glühlampe hindurchgeführte Glühfadenträger zu Abschluß-Steckstiften ausgebildet sind. In einer die Erfindung ergänzenden Ausführungsform ist der Lampenträger auf der Garraumwandung in den Garraum weisend angeordnet und weisen seine durch Löcher in der Garraumwandung durchgeführte Anschlußdrähte einen mit der metallischen Garraumwandung geerdete metallische Schirmmantel auf.

Üblicher- und zweckmäßigerweise erfolgt die Stromversorgung der Glühlampen aus dem öffentlichen Versorgungsnetz mit den entsprechenden Spannungen, von beispielsweise 220 V. Diese müssen für die erfindungsgemäß verwendeten Lampen mit niederen Spannungs-Anschlußwerten umgeformt werden. Dazu werden bevorzugterweise herkömmliche Transformatoren verwendet, deren ihnen eigene Induktivität den verbleibend geringen durch die Glühlampe aufgenommenen Energien einen praktisch unendlich hohen Widerstand entgegensetzen. Damit wird ein weiterreichender Stromfluß, der durch die Mikrowelleneinstrahlung auf die im Garraum befindliche Glühlampe zurückgeführt werden könnte, durch die Anschlußleitungen für die Glühlampe verhindert.

Als mechanischer Schutz gegen unbeabsichtigte Berührungen und Beeinflussungen der Beleuchtungseinrichtung ist die in den Garraum ragende Glühlampe durch eine Glashaube gegenüber dem Garraum abgedeckt.

Durch die Verwendung einer Glühlampe nach den erfindungsgemäßen Kriterien und insbesondere nach den Kriterien der die Erfindung weiterbildenden Maßnahmen wird eine Beleuchtungseinrichtung geschaffen, die bezüglich der Mikrowellendichtheit des Garraums gegenüber dem Umfeld keinerlei wesentliche Probleme mehr aufwirft. Die Gestaltung und Dimensionierung insbesondere der Glühfadenträger und des Glühfadens gewährleistet, daß die Antennenwirkung der Glühlampe zur Aufnahme der in den Mikrowellenraum eingestrahlten Mikrowellenernergie unerheblich gering ist. Da die Widerstandswerte der Glühdrähte bei Lampen mit niederen Spannungs-Anschlußwerten ebenfalls niedrig sind, können sich etwaig in die Lampenkonstruktion induzierte Ströme unproblematisch auch darin ausgleichen, ohne daß der Glühfaden nachteilig beeinflußt wird. Die Durchführungen durch die Garraumwandung benötigen nunmehr nur den Durchmesser der geschirmten Stromzuführungsanschlüsse, so daß keine Schwierigkeiten zur Herstellung und Gewährleistung der Mikrowellendichtigkeit gegeben sind. Die Anordnung der Glühlampe innerhalb des Garraums ohne ein diese umgebendes metallisches Schirmgitter hat auch den Vorteil, daß die gesamte Leuchtkraft der Glühlampe innerhalb des Garraums zur Verfügung steht. Der Anschlußleistungswert für die Glühlampen kann somit geringer dimensioniert werden und die Verlustleistungen, die sich als abgestrahlte Wärme auswirken, werden gegenüber abgeschirmten Lampen wesentlich reduziert Bei Verwendung von Halogenlampen wird ein helles weißes Licht zur Verfügung gestellt.

Ein nach den Merkmalen der Erfindung ausgestaltetes Ausführungsbeispiel ist anhand der Zeichnung im folgenden näher beschrieben.

Die Figuren 1 bis 3 zeigen in schematisierten Ansichten an der Garraumwandung angeordnete und in den Garraum hineinragende Beleuchtungseinrichtungen für einen mit Mikrowellenenergie beaufschlagbaren Haushaltsofen in drei verschiedenen Varianten.

Von einem Haushaltsofen mit einem mit Mikrowellenenergie beaufschlagbare Garraum 1,der durch Garraumwandungen und eine Garraumtür allseitig umgeben ist, ist lediglich der die Beleuchtungseinrichtung für den Garraum enthaltende Bereich eines Teilabschnitts 2 einer im Schnitt gezeichneten Garraumwandung dargestellt. Auf diesem Teilabschnitt 2 der Garraumwand ist ein Lampenträger 3 aus elektrisch isolierendem Material befestigt. Von den Steckbuchsen 4 dieses Lampenträgers sind Anschlußleitungen 5 zu einer Stromversorgungseinrichtung, einem nicht dargestellten Transformator geführt. Diese durch die Durchführungsöffnungen 6 durch die Garraumwandung 2 hindurchragenden, isolationsummantelten, Anschlußleitungen 5 tragen im Bereich dieser Durchführungsöffnungen 6 und daran anschließend einen metallischen Abschirmmantel 7, welcher sich auch zwischen dem Lampenträger 3 und der Garraumwandung 2 erstreckt. Dadurch wird eine relevante Abstrahlung von Mikrowellenenergie aus dem Garraum 1 durch die Durchführungslöcher 6 sicher verhindert. Die erforderliche Mikrowellendichtheit in diesem Bereich ist also gegeben. Über dem metallischen Abschirmmantel ist jeweils ein Isolationsrohr 8 übergeschoben.

In die Steckbuchsen 4 des Lampenträgers 3 sind Anschluß-Steckstifte 10 einer Halogenlampe 11 eingesteckt. Diese Anschlußstifte 10 sind durch den Glassockel 12 der Halogenlampe 11 als im wesentlichen parallel zueinander verlaufende Glühfadenträger 13 weitergeführt. Zwischen den freien Enden der Glühfadenträger 13 innerhalb des Glaskolbens der Halogenlampe 11 ist ein gewendelter Glühfaden 14 gespannt.

Der Abstand der Anschluß-Steckstifte und der weitergeführten Glühfadenträger beträgt ca. 4 mm, während die Länge der Glühwendel ca. 6 mm beträgt. Die Anschlußspannung für die Halogenlampe beträgt 12 Volt. Da die Halogenlampe 11 frei in den Garraum ragt, kann eine Anschlußleistung von 5 Watt ausreichend sein.

Die Halogenlampe 11 ist durch eine Glashaube 15 gegenüber dem Garraum 1 abgedeckt, damit ein Schutz gegen ungewolltes Berühren und gegen Beschädigung der Halogenlampe 11 gegeben ist.

Die Figuren 2 und 3 zeigen Varianten bezüglich der Anordnung des Lampenträgers 3ʹ und der Glühlampe 11 zur Garraumwandung 2ʹ bzw. 2ʺ, welche in diesem Bereich vom Garraum 1 nach außen eine ggf. ohnehin vorhandene Ausprägung 16ʹ bzw. 16ʺ aufweist. Die Glashaube 15ʹ bzw. 15ʺ ist in dieser Vertiefung der Garraumwandung 2ʹ bzw. 2ʺ unter Anwendung üblicher Maßnahmen lösbar befestigt. Der Lampenträger 3ʹ ist gemäß Fig. 2 auf der dem Garraum 1 zugewandten Seite der Garraumwandung 2ʹ, gemäß Fig. 3 auf der dem Garraum 1 abgewandten Seite der Garraumwandung 2ʺ angeordnet. Im letzteren Fall ragen die Anschlußstifte 10 der Glühlampe 11 durch zwei Löcher 6ʺ der Garraumwandung 2ʺ in den Lampenträger 3ʺ. Die Abschirmung 7ʺ ist an diesem Lampenträger bis zur Garraumwandung 2ʺ herumgezogen.

## Patentansprüche

1. Ofen, insbesondere Haushaltsbackofen, mit einem geschlossenen Garraum (1), einem Mikrowellengenerator zum Beaufschlagen des Garraums (1) mit Mikrowellen einer bestimmten Grundfrequenz, sowie mit einer Beleuchtungseinrichtung unter Verwendung einer Glühlampe (11), die aufgesetzt auf einen Lampenträger (3, 3', 3'') von außerhalb des Garraums (1) über elektrische Anschlußleitungen mit Strom versorgt wird, wobei die Glühlampe (11) mit im wesentlichen nebeneinander parallel verlaufenden und gleichlangen Glühfadenträgern (13) und mit einem im Glaskolben zwischen den Enden der Glühfadenträger (13) angeordneten Glühfaden (14) mit einer Längenausdehnung, innerhalb der alle Abstände zwischen beliebigen Punkten des Glühfadens maximal 10 % der Wellenlänge der Mikrowellen-Grundfrequenz entsprechen, von der Garraumwandung (2, 2', 2'') in den Garraum (1) frei ohne elektromagnetische Abschirmung hineinragend angeordnet ist.

2. Ofen nach Anspruch 1, dadurch gekennzeichnet, daß die Glühlampe (11) von einer im wesentlichen ebenen Garraumwandung (2) in den Garraum (1) hineinragt.

3. Ofen nach einem der Ansprüche 1 oder 2, dadurch gekennzeichnet, daß als Glühlampe (11) eine Niederspannungslampe mit einem Anschlußwert von maximal 30 Volt verwendet ist.

4. Ofen nach Anspruch 3, dadurch gekennzeichnet, daß als Glühlampe (11) eine Niederspannungslampe mit einem Anschlußwert von 12 Volt verwendet ist.

5. Ofen nach einem der Ansprüche 3 oder 4, dadurch gekennzeichnet, daß als Glühlampe (11) eine Halogenlampe verwendet ist.

6. Ofen nach einem der Ansprüche 3 bis 5, dadurch gekennzeichnet, daß die Glühfadenträger (13) der Glühlampe (11) und beliebige Punkte der Glühwendel (14) der Glühlampe (11) untereinander maximal einen Abstand von einem 1/16 der in den Garraum einstrahlbaren Mikrowellen-Grundfrequenz aufweisen.

7. Ofen nach einem der Ansprüche 1 bis 6, dadurch gekennzeichnet, daß eine Glühlampe (11) verwendet ist, deren Glühfadenträger (13) durch den Glassokkel (12) der Glühlampe (11) hindurch zu Anschluß-Steckstiften (10) ausgebildet sind.

8. Ofen nach einem der Ansprüche 1 bis 7, dadurch gekennzeichnet, daß der Lampenträger (3, 3') garraumseitig auf der Garraumwandung (2, 2', 2'') angeordnet ist und seine durch Durchführungslöcher (6) in der Garraumwandung (2) durchgeführte Anschlußdrähte (5) einen mit der metallischen Garraumwandung (2) geerdeten Schirmmantel (7) aufweisen.

9. Ofen nach Anspruch 7, dadurch gekennzeichnet, daß der Lampenträger (3'') auf der dem Garraum (1) abgewandten Seite der Garraumwandung (2'') angeordnet ist und daß die Anschlußstifte (10) der Glühlampe (11) durch Durchführungslöcher (6'') in der Garraumwandung (2'') hindurch in den Lampenträger (3'') eingesteckt sind.

10. Ofen nach einem der Ansprüche 1 bis 9, dadurch gekennzeichnet, daß die Anschlußleitungen (5) der Beleuchtungseinrichtung an die Stromversorgung über einen elektromagnetischen Wandler angeschlossen sind.

11. Ofen nach einem der Ansprüche 1 bis 10, dadurch gekennzeichnet, daß die Glühlampe (11) durch eine Glashaube (15, 15', 15'') gegenüber dem Garraum (1) abgedeckt ist.

## Claims

1. Oven, in particular household oven, with a closed cooking space (1), a microwave generator for the loading of the cooking space (1) with microwaves of a determined fundamental frequency, as well as with an illumination equipment using a bulb (11), which is placed on a lamp carrier (3, 3', 3") supplied with current from outside the cooking space (1) by way of electrical connections, wherein the bulb (11) is arranged projecting freely into the cooking space (1) from the cooking space wall (2, 2', 2") and without electromagnetic screening and has substantially parallelly and adjacently extending bulb filament holders (13) and a bulb filament (14) which is arranged in the glass globe between the ends of the bulb filament carriers (13) and which has a length extension within which all distances between any points of the bulb filament correspond maximally to 10% of the wavelength of the fundamental frequency of the microwaves.

2. Oven according to claim 1, characterised thereby that the bulb (11) projects into the cooking space (1) from a substantially planar cooking space wall (2).

3. Oven according to one of the claims 1 or 2, characterised thereby that a low voltage lamp with a connected value of maximally 30 volts is used as bulb (11).

4. Oven according to claim 3, characterised thereby that a low voltage lamp with a connected value of 12 volts is used as bulb (11).

5. Oven according to one of the claims 3 or 4, characterised thereby that a halogen lamp is used as bulb (11).

6. Oven according to one of the claims 3 to 5, characterised thereby that the bulb filament carriers (13) of the bulb (11) and any point of the filament (14) of the bulb (11) have between each maximally a spacing of 1/16 of the fundamental frequency of the microwaves radiated into the cooking space.

7. Oven according to one of the claims 1 to 6, characterised thereby that a bulb (11) is used of which the bulb filament carriers (13) are formed through the glass socket (12) of the bulb (11) on to connecting plug pins (10).

8. Oven according to one of the claims 1 to 7, characterised thereby that the lamp carrier (3, 3') is arranged on the cooking space wall (2, 2', 2") at the side of the cooking space and its connecting wires (5) passing through passage holes (6) in the cooking space wall (2) have a screening sleeve (7) earthed with the metallic cooking space wall (2).

9. Oven according to claim 7, characterised thereby that the lamp carrier (3") is arranged on the side of the cooking space wall (2") which faces away from the cooking space (1) and that the connecting pins (10) of the bulb (11) are plugged into the lamp carrier (3") through passage holes (6") in the cooking space wall (2").

10. Oven according to one of the claims 1 to 9, characterised thereby that the connections (5) of the illuminating equipment are connected to the current supply by way of an electromagnetic transformer.

11. Oven according to one of the claims 1 to 10, characterised thereby that the bulb (11) is covered relative to the cooking space (1) by a glass hood (15, 15', 15").

## Revendications

1. Four, en particulier four de cuisson ménager, comportant une enceinte de cuisson (1) fermée, un générateur de micro-ondes pour produire des micro-ondes de fréquence fondamentale définie dans l'enceinte de cuisson (1) ainsi qu'un dispositif d'éclairage utilisant une lampe à incandescence (11) qui est montée sur un support de lampe (3, 3', 3") et est alimentée en courant à partir de l'extérieur de l'enceinte de cuisson (1) par l'intermédiaire de lignes électriques, l'ampoule à incandescence (11) qui comporte des supports de filaments (13) de même longueur, sensiblement parallèles, placés l'un à côté de l'autre et qui présente, à l'intérieur de l'ampoule de verte, entre les extrémités des supports de filaments (13), un filament chauffant (14) dont la longueur est telle que toutes les distances entre des points quelconques du filament correspondent au maximum à 10% de la longueur d'onde de la fréquence fondamentale des micro-ondes, étant montée sans écran électro-magnétique et faisant saillie dans l'enceinte de cuisson (1) par rapport à la paroi de l'enceinte de cuisson (2, 2', 2").

2. Four selon la revendication 1, caractérisé en ce que l'ampoule à incandescence (11) fait saillie dans l'enceinte de cuisson (1) à partir d'une paroi d'enceinte de cuisson (2) essentiellement plane.

3. Four selon l'une des revendications 1 ou 2, caractérisé en ce que l'on utilise comme comme lampe à incandescence (11) une lampe à basse tension avec une tension d'alimentation de 30 volts maximum.

4. Four selon la revendication 3, caractérisé en ce que l'on utilise comme lampe à incandescence (11) une lampe à basse tension avec une tension d'alimentation de 12 volts maximum.

5. Four selon l'une des revendications 3 ou 4, caractérisé en ce que l'on utilise comme lampe à incandescence (11) une lampe halogène.

6. Four selon l'une des revendications 3 à 5, caractérisé en ce que les supports de filament (13) de la lampe à incandescence (11) et des points quelconques du filament chauffant (14) de la lampe à incandescence (11) sont distants entre eux au maximum de 1/16 de la fréquence fondamentale des micro-ondes pouvant être produites dans l'enceinte de cuisson (1).

7. Four selon l'une des revendications 1 à 6, caractérisé en ce que l'on utilise une lampe à incandescence (11) dont les supports de filament (13) traversent le socle en verre de la lampe à incandescence (11) et sont agencés en broches de connexion (10).

8. Four selon l'une des revendications 1 à 7, caractérisé en ce que le support de lampe (3, 3') est monté sur la paroi de l'enceinte de cuisson (2, 2', 2") côté enceinte de cuisson et ses fils de branchement (5) qui traversent la paroi de l'enceinte de cuisson (2) par des trous de passage (6) comportent une gaine écran (7) reliée à la masse avec la paroi métallique de l'enceinte de cuisson (2).

9. Four selon la revendication 7, caractérisé en ce que le support de lampe (3") est monté sur la face de la paroi de l'enceinte de cuisson (2") opposée à l'enceinte de cuisson (1) et les broches de connexion (10) de la lampe à incandescence (11) traversent la paroi de l'enceinte de cuisson (2") par des trous de passage (6") et sont embrochées dans le support de lampe (3").

10. Four selon l'une des revendications 1 à 9, caractérisé en ce que les fils de branchement (5) du dispositif d'éclairage sont connectés à l'alimentation électrique par l'intermédiaire d'un transducteur électro-magnétique.

11. Four selon l'une des revendications 1 à 10, caractérisé en ce que l'ampoule à incandescence (11) est recouverte d'un globe de verte (15, 15', 15") par rapport à l'enceinte de cuisson (1).
